# EUROPÄISCHE PATENTSCHRIFT

(11) **EP 0 844 395 B1**
(45) Veröffentlichungstag und Bekanntmachung des Hinweises auf die Patenterteilung: **19.10.2005**
(21) Anmeldenummer: 97119955.9
(22) Anmeldetag: 14.11.1997
(51) Int. Cl.: F04B 43/04, F04B 53/10

(54) **Bidirektionale dynamische Mikropumpe**
Bidirectional micropump
Micropompe réversible

(30) Priorität: 25.11.1996 DE 19648694
(43) Veröffentlichungstag der Anmeldung: 27.05.1998
(73) Patentinhaber: Klingner, Holger, 99096 Erfurt (DE); Heun, Peter, 99099 Erfurt (DE)
(72) Erfinder: Heun, Peter, 99099 Erfurt (DE); Klingner, Holger, 99096 Erfurt (DE)
(74) Vertreter: Enders, Hans

(56) Entgegenhaltungen:
- EP-A- 0 703 364
- WO-A-94/19609
- DE-A- 4 422 743
- DE-C- 4 223 019
- DE-C- 19 546 570
- US-A- 5 094 594

## Beschreibung

Die Erfindung betrifft eine bidirektionale dynamische Mikropumpe für kleine Flüssigkeitsmengen, bei der mit einfachen Mitteln der Fluidstrom in Menge und Richtung variierbar ist, die in einen Silizium-Wafer geätzt ist.

Allgemein bekannt sind bidirektionale Pumpen mit rotatorischen Antrieben, die mit Hilfe von Zahnrad- oder Propelleranordnungen eine gerichtete Beschleunigung des Fluides bewirken. Hierbei erfolgt die Richtungsumkehr durch Umkehrung der Rotationsrichtung. Diese Anordnungen bestehen aus einer Anzahl mechanisch bewegter Elemente, die dem Verschleiß unterliegen und deren Miniaturisierung große Probleme bereitet bzw. begrenzt ist. Außerdem ergeben sich an den Lagerstellen Dichtungsprobleme.

Weiterhin bekannt sind bidirektionale Pumpen, bei denen ein ungerichteter Volumenstrom erzeugt wird, dem durch geeignete Maßnahmen eine variable Richtung gegeben werden kann. Bei diesen Anordnungen wird der Volumenstrom durch Volumenänderung einer Kammer, in der Regel durch Verwendung von Pumpmembranen; erreicht und die Richtungsbestimmung erfolgt durch aktiv gesteuerte mechanische Ein- und Auslaßventile. Nachteilig ist hierbei, daß außer des Pumpantriebes weitere Antriebe für die Ventile erforderlich sind und sich ein hoher Steuerungsaufwand ergibt.

Bekannt sind auch Mikropumpen mit gerichteten passiven Ventilen, die eine Vorzugspumprichtung besitzen und bei denen eine Richtungsumkehr durch Ausnutzung von Resonanzerscheinungen möglich ist siehe z.B EP 703364A. Diese bestehen aus einer Anzahl sehr exakt zueinander ausgerichteter Elemente /1/. Die Mengensteuerung in der Umkehrrichtung ist sehr stark eingegrenzt und die mögliche Fördermenge unterscheidet sich von der Vorzugsrichtung. In den Patentschriften DE 42 23 019 und DE 44 22 743 sind dynamische Mikropumpen ohne mechanische Ventile enthalten, die auf Basis gerichteter Strömungswiderstände arbeiten und eine festgelegte Strömungsrichtung aufweisen.

Der Erfindung liegt deshalb die Aufgabe zugrunde, mit einer geringen Anzahl von Funktionselementen eine leicht reproduzierbare miniaturisierte Pumpeinrichtung zu schaffen, die mit einfachem Steueraufwand einen in beide Richtungen in weiten Grenzen variablen Fluidstrom erzeugt und sich durch sehr geringe Abmessungen auszeichnet.

Die Lösung dieser Aufgabe besteht in einer miniaturisierten Anordnung von einer Membranpumpe und zwei angeschlossenen Strömungskanälen derart, daß sich infolge der Anregung mit speziellen Impulsen in den Strömungskanälen zu unterschiedlichen Zeitpunkten unterschiedliche Widerstandsverhältnisse ausbilden.

Die Erfindung wird nachstehend an einem konkreten Ausführungsbeispiel näher erläutert.

Es zeigen:
- Figur 1 -: Schnittdarstellung der Pumpanordnung
- Figur 2 -: Darstellung der Kanalgeometrie
- Figur 3 -: Widerstandsverlauf eines Strömungswiderstandes in Abhängigkeit von der Flußgeschwindigkeit
- Figur 4 -: Volumenströme und Kammervolumen beim Pumpvorgang
- Figur 5 -: Volumenströme und Kammervolumen beim Pumpvorgang in Ge- genrichtung

Im beschriebenen Ausführungsbeispiel wird in einen (100) orientierten Si-Wafer 1 durch anisotropes Ätzen eine Struktur eingebracht, die zusammen mit einer durch anodisches Bonden aufgebrachten Glasdeckschicht 2 eine Anordnung von Pumpkammer 4 und Kanälen 7,8 ergibt (Fig. 1).
Die Pumpkammer verwendet als Antriebsmembran ein Piezo-Bimorph-System, das durch Aufbringen einer Piezoplatte oder Piezoschicht 3 auf Glasdeckschicht oder Kammerboden gebildet wird. Zwischen Piezoaktor 3 und Glasdeckschicht 2 befindet sich eine Metallisierung 6 und auf dem Piezoaktor 3 eine weitere Metallisierung 5 zur elektrischen Kontaktierung des Aktors 3 (Fig. 2).
Die Pumpkammer 4 ist rechteckig mit trapezförmigem Querschnitt. Unmittelbar vor und hinter der Pumpkammer befinden sich Kanäle 7,8 mit dreieckigem oder oder trapezförmigem Querschnitt unterschiedlicher Querschnittsfläche, die bezüglich der Strömungsgeschwindigkeit einen nichtlinearen Strömungswiderstand darstellen.

Die Funktionsweise der bidirektionalen dynamischen Mikropumpe beruht darauf, daß in den Kanälen der Pumpstruktur bis zu einer bestimmten Strömungsgeschwindigkeit laminare Strömungen mit definierten Strömungswiderständen vorherrschen und daß beim Überschreiten dieser Strömungsgeschwindigkeit der Umschlag von laminarer zu turbulenter Strömung erfolgt (Fig. 3). Daraus resultiert eine Erhöhung des Strömungswiderstandes von Rₗ auf Rₜ im betroffenen Kanal.

Erfindungsgemäß wird dieser Effekt genutzt, indem für die Kanäle 7 und 8 unterschiedliche Geometrien gewählt werden (d.h. Kanal 7 besitzt im Verhältnis zum Kanal 8 einen deutlich geringeren Querschnitt und damit eine höhere Strömungsgeschwindigkeit, jedoch einen vergleichbaren laminaren Strömungswiderstand R₁) und der Piezoaktor 3 der Pumpkammer 4 mit einer für die Pumprichtung charakteristischen Impulsform beaufschlagt wird. Vereinfacht wird davon ausgegangen, daß die Volumenänderung der Pumpkammer 4 linear zur am Piezoaktor 3 angelegten Spannung ist.

### Pumpvorgang in Richtung Kanal 8 (Fig. 4):

Der Piezoaktor 3 wird mit einer Impulsflanke angeregt, die für das Zeitintervall Tₛₑₙₖ einen steilen negativen Anstieg besitzt (Fig. 4). Dadurch wird eine schnelle Volumenverringerung ΔV₁ = V0 -Vmin in der Pumpkammer 3 verursacht, aus der eine hohe Fluidströmungsgeschwindigkeit V resultiert. Im Kanal 7 mit dem geringeren Querschnitt führt dieser Fluidstrom hoher Geschwindigkeit zum Übergang zu turbulenter Strömung und demzufolge zu einem erhöhten Strömungswiderstand Rₜ (Fig. 3). Die Erhöhung dieses Widerstandes betrage x mit x>1, dh. Rₜ=x*Rₗ.
Im Kanal 8 tritt wegen des größeren Querschnittes eine geringere Strömungsgeschwindigkeit auf und der Übergang zu turbulenter Strömung und damit zu einem erhöhten Strömungswiderstand wird nicht erreicht. Das aus der Pumpkammer verdrängte Volumen teilt sich im umgekehrten Verhältnis der Strömungswiderstände auf die Kanäle 7 und 8 auf, d.h. der Anteil im Kanal 7 beträgt (Rₗ)/(Rₗ+Rₜ)* ΔV₁ =1/(1+x)* ΔV₁ und der Anteil im Kanal b beträgt (Rₜ)/(Rₗ+Rₜ)* ΔV₁ =x/(1+x)* ΔV₁.

Die Rückstellung des Piezoaktors 3 von Vₘᵢₙ auf V₀ erfolgt mit einer Impulsflanke, die für das Zeitintervall T_{hub} einen flachen positiven Anstieg besitzt. Dadurch wird eine langsame Volumenerhöhung ΔV₂= -ΔV₁ in der Pumpkammer 3 verursacht, aus der eine niedrige Fluidströmungsgeschwindigkeit V resultiert. Sowohl in Kanal 7 als auch in Kanal 8 tritt demzufolge eine geringere Strömungsgeschwindigkeit auf und der Übergang zu turbulenter Strömung und damit zu einem erhöhten Strömungswiderstand wird in beiden Kanälen nicht erreicht. Das in die Pumpkammer 3 einströmende Volumen teilt sich gleichmäßig auf die Kanäle 7 und 8 auf, d.h. der Anteil im Kanal 7 beträgt (Rₗ)/(Rₗ+Rₗ)*ΔV₂ =-1/2*ΔV₁ und der Anteil im Kanal 8 beträgt dementsprechend (Rₗ)/(Rₗ+Rₗ)*ΔV₂=-1/2*ΔV₁.

Somit ist der Betrag der Fluidströme während der Senk- und Hubbewegung unterschiedlich, d.h. über den gesamten Betrachtungszeitrum hinweg resultiert ein Fluidstrom in Richtung Kanal 8.

### Pumpvorgang in Richtung Kanal 7 (Fig. 5):

Der Pumpvorgang in Richtung Kanal 7 stellt sich dar als Umkehrung des Pumpvorgangs in Richtung Kanal 8.

Der Piezoaktor 3 wird mit einer Impulsflanke angeregt, die für das Zeitintervall Tₛₑₙₖ einen flachen negativen Anstieg besitzt (Fig. 5). Dadurch wird eine langsame Volumenverringerung ΔV₁ = V₀-Vₘᵢₙ in der Pumpkammer 3 verursacht, aus der eine niedrige Fluidströmungsgeschwindigkeit V resultiert. Sowohl in Kanal 7 als auch in Kanal 8 tritt demzufolge eine geringe Strömungsgeschwindigkeit auf und der Übergang zu turbulenter Strömung und damit zu einem erhöhten Strömungswiderstand wird in beiden Kanälen nicht erreicht. Das aus der Pumpkammer verdrängte Volumen teilt sich gleichmäßig auf die Kanäle 7 und 8 auf, d.h. der Anteil im Kanal 7 beträgt (Rₗ)/(Rₗ+Rₗ)*ΔV₁ =1/2*ΔV₁ und der Anteil im Kanal 8 beträgt dementsprechend (Rₗ)/(Rₗ+Rₗ)*ΔV₁=1/2*ΔV₁.

Die Rückstellung des Piezoaktors 3 von Vₘᵢₙ auf V₀ erfolgt mit einer Impulsflanke, die für das Zeitintervall T_{hub} einen steilen positiven Anstieg besitzt (Fig. 5). Dadurch wird eine schnelle Volumenerhöhung ΔV₂ = -ΔV₁ in der Pumpkammer 3 verursacht, aus der eine hohe Fluidströmungsgeschwindigkeit V resultiert. Im Kanal 7 mit dem geringeren Querschnitt führt dieser Fluidstrom hoher Geschwindigkeit zum Übergang zu turbulenter Strömung und demzufolge zu einem erhöhten Strömungswiderstand Rₜ (Fig. 3). Die Erhöhung dieses Widerstandes beträgt x mit x>1, dh. Rₜ =x*Rₗ (s.o.). Im Kanal 8 tritt wegen des größeren Querschnittes eine geringere Strömungsgeschwindigkeit auf und der Übergang zu turbulenter Strömung und damit zu einem erhöhten Strömungswiderstand wird nicht erreicht Das in die Pumpkammer einströmende Volumen teilt sich im umgekehrten Verhältnis der Strömungswiderstände auf die Kanäle 7 und 8 auf, d.h. der Anteil im Kanal 7 beträgt (Rₗ)/(Rₗ+Rₜ)* ΔV2 = -1/(1+x)* ΔV₁ und der Anteil im Kanal 8 beträgt (Rₜ)/(Rₗ+Rₜ)* ΔV₂ = -x/(1+x)*ΔV₁.

Somit ist der Betrag der Fluidströme wärend der Senk- und Hubbewegung unterschiedlich, d.h. über den gesamten Betrachtungszeitraum hinweg resultiert ein Fluidstrom in Richtung Kanal 7.

Die Fördermenge ergibt sich aus der Differenz von Hub- und Senkstrom und kann durch Variation der Ansteueramplitude und der Impulsfolgefrequenz sehr flexibel in beide Pumprichtungen gesteuert werden.
Der Wirkungsgrad der beschriebenen Anordnung (d.b. das Verhältnis von Fördermenge zu Volumenverdrängung) steigt mit dem erreichten Verhältnis von Rₜ zu Rₗ, also mit dem Betrag des Wertes x.

Ein Optimum der Fördermenge bei bekanntem Widerstandsverhältnis x (turbulent/laminar) kann erreicht werden, wenn der laminare Strömungswiderstand der Kanäle 7 und 8 nicht wie oben beschrieben gleich ist, sondern wenn das laminare Widerstandsverhältnis des Kanals 8 (bei dem kein Strömungsumschlag und somit keineWiderstandserhöhung verursacht wird) zum Kanal 7 den Betrag der Wurzel aus der Widerstandsänderung im Kanal 7 annimmt, d.h. R₈ₗ=y*R₇ₗ mit y=x^{-½} und 1 <x=R₇ₜ/R₇ₗ.
(Hierbei sind:
* R₈ₗ - der laminare Widerstand des Kanals 8,
* R₇ₗ - der laminare Widerstand des Kanals 7,
* R₇ₜ - der turbulente Widerstand des Kanals 7.)

## Patentansprüche

1. Bidirektionale dynamische Mikropumpe für kleine und kleinste Flüssigkeitsmengen mit Pumpkammer (4), Pumpenaktor (3) und zwei unterschiedlichen Kanälen **dadurch gekennzeichnet, daß** die Kanäle (7 und 8) unterschiedliche Querschnittsform oder -fläche oder unterschiedliche Länge oder eine Kombination daraus aufweisen, die nichtlineare ungerichtete Stömungswiderstände unterschiedlicher Charakteristik darstellen, und deren variable Fluidströme zwischen laminarer und turbulenter Strömung mit geeigneten an den Aktor (3) angelegten Impulsen mit unsymmetrischer Flankensteilheit richtungsabhängig gesteuert werden.

2. Bidirektionale dynamische Mikropumpe nach Anspruch 1 **dadurch gekennzeichnet, daß** die Struktur durch anisotropes Ätzen in einen Si-Wafer (1) eingebracht, mit einer Abdeckung verschlossen und mit einem Piezoaktor (3) versehen ist.

3. Bidirektionale dynamische Mikropumpe nach Anspruch 1 **dadurch gekennzeichnet, daß** dieser Impuls während mindestens eines Zeitraumes einer Periode eine Flankensteilheit aufweist, die in diesem Zeitraum in einem der Kanäle eine turbulente Strömung hervorruft.

4. Bidirektionale dynamische Mikropumpe nach Anspruch 1 bis 3 **dadurch gekennzeichnet, daß** als einfachste Form des Impulses ein Sägezahn mit einer steilen und einer flachen Flanke geeignet ist.

5. Bidirektionale dynamische Mikropumpe nach Anspruch 1 bis 4 **dadurch gekennzeichnet, daß** durch Vertauschen der Steilheit der Anstiegs- und Abfallflanke des Impulses eine Richtungsumkehr hervorgerufen wird.

6. Bidirektionale dynamische Mikropumpe nach Anspruch 1 bis 5 **dadurch gekennzeichnet, daß** der Arbeitsbereich bezüglich Frequenz und Amplitude des Ansteuersignals für beide Pumprichtungen gleich ist.

7. Bidirektionale dynamische Mikropumpe nach Anspruch 1 bis 7 **dadurch gekennzeichnet, daß** die Steilheit der Anstiegsflanke des Ansteuersignals das den Wirkungsgrad festlegende Verhältnis zwischen turbulentem und laminarem Strömungswiderstand bestimmt.

## Claims

1. Bidirectional dynamic micropump for small and extremely small quantities of liquid, comprising a pump chamber (4), pump actuator (3) and two different channels, **characterized in that** the channels (7 and 8) have a different cross-sectional shape or area or a different length or a combination thereof, which constitute nonlinear, undirected flow resistances with different characteristics, and whose variable fluid flows are controlled between laminar and turbulent flow as a function of direction by suitable pulses with an asymmetrical flank slope applied to the actuator (3).

2. Bidirectional dynamic micropump according to Claim 1, **characterized in that** the structure is introduced into a Si wafer (1) by anisotropic etching, is closed with a covering and provided with a piezoelectric actuator (3).

3. Bidirectional dynamic micropump according to Claim 1, **characterized in that**, during at least one time period, this pulse has a flank slope which brings about turbulent flow in one of the channels during this time period.

4. Bidirectional dynamic micropump according to Claims 1 to 3, **characterized in that** the simplest form of the pulse that is suitable is a sawtooth with one steep flank and one shallow flank.

5. Bidirectional dynamic micropump according to Claims 1 to 4, **characterized in that** a change in direction is brought about by interchanging the steepness of the rising and falling flanks of the pulse.

6. Bidirectional dynamic micropump according to Claims 1 to 5, **characterized in that** the working range with respect to frequency and amplitude of the drive signal is the same for both pumping directions.

7. Bidirectional dynamic micropump according to Claims 1 to 6, **characterized in that** the steepness of the rising flank of the drive signal determines the ratio between turbulent and laminar flow resistance, which defines the efficiency.

## Revendications

1. Micropompe réversible pour de petits et très petits débits de liquide avec une chambre de pompe (4), un actionneur de pompe (3) et deux canaux différents, **caractérisée en ce que** les canaux (7 et 8) présentent une forme ou une surface de section transversale différente ou une longueur différente ou une combinaison de celles-ci, qui représentent des résistances à l'écoulement omnidirectionnelles non linéaires de caractéristique différente, et dont les courants de fluide variables sont commandés en fonction de leur direction entre un écoulement laminaire et un écoulement turbulent avec des impulsions appropriées appliquées à l'actionneur (3) avec une pente asymétrique des flancs.

2. Micropompe réversible selon la revendication 1, **caractérisée en ce que** la structure est pratiquée dans une galette de silicium (1) par gravure anisotrope, fermée par un recouvrement et pourvue d'un actionneur piézoélectrique (3).

3. Micropompe réversible selon la revendication 1, **caractérisée en ce que** cette impulsion présente pendant au moins un laps de temps d'une période une pente des flancs qui provoque un écoulement turbulent dans un des canaux pendant ce laps de temps.

4. Micropompe réversible selon les revendications 1 à 3, **caractérisée en ce que** la forme la plus simple de l'impulsion appropriée est la dent de scie avec un flanc abrupt et un flanc plat.

5. Micropompe réversible selon les revendications 1 à 4, **caractérisée en ce qu'**une inversion de sens est provoquée par un échange de la pente du flanc ascendant et du flanc descendant de l'impulsion.

6. Micropompe réversible selon les revendications 1 à 5, **caractérisée en ce que** la zone de travail est la même pour les deux sens de pompage, en ce qui concerne la fréquence et l'amplitude du signal de commande.

7. Micropompe réversible selon les revendications 1 à 6, **caractérisée en ce que** la pente du flanc ascendant du signal de commande détermine le rapport fixant le rendement entre la résistance à l'écoulement turbulent et laminaire.
